# EUROPÄISCHE PATENTSCHRIFT

(11) **EP 3 944 417 B1**
(45) Veröffentlichungstag und Bekanntmachung des Hinweises auf die Patenterteilung: **24.04.2024**
(21) Anmeldenummer: 21178667.8
(22) Anmeldetag: 10.06.2021
(51) Int. Cl.: H01R 4/02, H01R 12/51, H01R 12/57, H01R 43/02, H01R 12/53, H01R 12/70, H01R 13/41, H01R 13/50, H01R 107/00

(54) **LÖTHILFSTEIL SOWIE VERFAHREN ZUR BEFESTIGUNG EINES KABELS AN EINER LEITERFLÄCHE**
SOLDERING AID AND METHOD FOR ATTACHING A CABLE TO A CONDUCTOR SURFACE
PIÈCE D'AIDE AU BRASSAGE, AINSI QUE PROCÉDÉ DE FIXATION D'UN CÂBLE À UNE SURFACE DE CONDUCTEUR

(30) Priorität: 23.07.2020 DE 102020119423
(43) Veröffentlichungstag der Anmeldung: 26.01.2022
(73) Patentinhaber: MD Elektronik GmbH, 84478 Waldkraiburg (DE)
(72) Erfinder: Bock, Daniel, 84573 Schönberg (DE); Stömmer, Christian, 85435 Erding (DE); Lechleitner, Nikolaus, 6675 Tannheim (AT)

(56) Entgegenhaltungen:
- DE-B3- 10 350 490
- US-A1- 2005 106 932
- US-A1- 2014 138 154

## Beschreibung

### Technisches Gebiet

Die Erfindung betrifft das Gebiet der Befestigung der Litze eines Kabels an einer Leiterfläche, die als elektrisch leitende Kontaktierungsfläche (sog. Lötpad oder solder pad) auf einer Platine bzw. einen sog. printed circuit board ausgebildet ist. Die Befestigung der elektrisch leitenden Litze an der Kontaktierungsfläche kann insbesondere durch eine Lotverbindung hergestellt sein, wobei ein definiert geschmolzenes und erstarrtes Lot die Litze des Kabels sowie die Kontaktierungsfläche der Leiterfläche berührt und dabei mechanisch und elektrisch leitend verbindet. Die genannte Platine kann dabei Teil eines Steckverbinders eines Kabels sein oder Teil eines Steuerungsgerätes.

In der Praxis tritt dabei die Forderung auf, Litzen von einem möglichst geringen Querschnitt, beispielsweise ca. 0,10 mm² oder weniger, in hoher Stückzahl mit großer Positionierungsgenauigkeit auf entsprechend kleinen Kontaktierungsflächen zu positionieren und zu befestigen. Zusätzlich wird häufig gefordert, mehrere Litzen an den jeweiligen Kontaktierungsflächen in einem definierten gegenseitigen Abstand zu positionieren und zu befestigen.

### Stand der Technik

US 5,021,630 A beschreibt die Befestigung eines elektronischen Bauteils auf einem Substrat mittels einer Glasplatte, die unter Einwirkung eines Lasers erwärmt, so dass ein Lot auf der Litze des elektronischen Bauteils schmilzt.

DE 10 2008 013 226 A1 beschreibt die Befestigung eines elektronischen (SMD-) Bauteils über eine Kontaktfläche auf einer Lotpaste, die innerhalb einer Vertiefung in der Leiterfläche angeordnet ist. Die Leiterfläche muss vor der Befestigung mit der Vertiefung versehen werden, außerdem liegt Lotpaste frei an der Oberfläche der Leiterfläche auf.

EP 3 477 798 A1 beschreibt eine Vorrichtung zum Befestigen einer ersten Litze in einem Gehäuse mittels einer Andrückvorrichtung, die die Litze vorfixiert, damit eine zweite Litze in dem Gehäuse ebenfalls befestigt werden kann.

DE 100 46 489 C1 beschreibt mit Bezug auf Fig. 4 die Anbindung einer Litze eines endseitig abgemantelten Kabels an eine Kontaktfläche, wobei zwischen der Litze und einem Kontaktstück mit Zähnen eine ein- oder mehrlagige Trägerfolie vorgesehen ist, wobei das Kontaktstück als Crimphülse ausgebildet ist und die Zähne der Crimphülse die Trägerfolie durchdringen. Zwischen den Zähnen ist im Bereich zwischen der Litze und der Kontaktfläche ein Lotdepot angeordnet, das durch Erwärmen der Crimphülse geschmolzen wird; in einer Alternative ist das Lotdepot zwischen der Trägerfolie und dem Kontaktstück angeordnet, so dass das geschmolzene Lot durch Ausnehmungen in der Trägerfolie treten muss.

US 2005/0106932 A1 beschreibt einen Steckverbinder, der eine Mehrzahl von parallelen Litzen einer Kabelanordnung aufnimmt. Dabei weist der Steckverbinder eine Mehrzahl von parallelen, elektrisch leitenden, endseitig umgebogenen Kontaktzungen auf, auf deren einer Seite die jeweilige Litze gelötet befestigt wird.

DE 103 50 490 B3 beschreibt einen Steckverbinder mit einem Steckverbinderkörper, der als Spritzgußkörper ausgebildet ist und mehrere parallel liegende, gewinkelte Kabel aufnimmt, so dass das jeweilige Kabel mit dem Kabelmantel innerhalb des Spritzgußkörpers aufgenommen ist. Dabei ist ein abgemantelter Abschnitt, der die Litze des jeweiligen Kabels freilegt, außerhalb des Spritzgußkörpers angeordnet.

US 2014/0138154 A1 beschreibt ein Löthilfsteil für die elektrisch leitende Lotverbindung einer Litze eines zweiadrigen, mit einem Schirmgeflecht geschirmten Kabels an eine elektrisch leitende Kontaktierungsfläche. Das Löthilfsteil umfasst dabei ein Korpus aus einem elektrisch nicht-leitenden Material und ein an dem Korpus befestigtes elektrisch leitendes Kontaktteil, das eine Kontaktfläche zur elektrisch leitenden Kontaktierung der Kontaktierungsfläche aufweist. An dem Korpus ist eine Aufnahme mit einer zu einer Seite hin offenen Nut ausgebildet, wobei in der Nut die freigelegte Schirmung des Kabels aufgenommen ist und wobei ein Grund der Nut verschlossen ist, so dass Lot, das in die Nut eingegeben wird, die freigelegte Schirmung mit einem Kontaktierungselement an dem Grund der Nut elektrisch leitend kontaktiert. An einer Endfläche der Aufnahme ist eine Bohrung vorgesehen, durch die die noch von dem Isolator umgebene Litze aus der Nut heraustreten kann. Die außerhalb der Nut ausgebildete freigelegte Litze wird jeweils gebogen unmittelbar auf dem Kontaktteil mittels Lot elektrisch leitend befestigt.

### Beschreibung der Erfindung

Es ist die Aufgabe der Erfindung, eine Möglichkeit zur Positionierung von Litzen mit insbesondere geringem Querschnitt in hoher Stückzahl auf Leiterflächen anzugeben.

Diese Aufgabe wird erfindungsgemäß durch ein Löthilfsteil mit den Merkmalen des Anspruchs 1 gelöst, insbesondere bei Verwendung des Löthilfsteils bei der Durchführung des erfindungsgemäßen Verfahrens nach Anspruch 19, bei dem als erfindungswesentlicher Schritt ein erfindungsgemäßer Verbund nach Anspruch 17 aus einem Kabel und einem Löthilfsteil hergestellt wird.

Weitere vorteilhafte Ausgestaltungsformen der Erfindung lassen sich den abhängigen Ansprüchen, der Beschreibung sowie den Zeichnungen entnehmen.

Ein erfindungsgemäßes Löthilfsteil weist nach Anspruch 1 insbesondere ein Korpus aus einem elektrisch isolierenden Material und ein in dem Korpus aufgenommenes elektrisch leitendes Kontaktteil auf. Das Kontaktteil weist eine Kontaktfläche zur elektrisch leitenden Kontaktierung der Leiterfläche auf, wobei in dem Korpus eine Aufnahme ausgebildet ist, die eine zu einer Seite hin offenen Nut für die Litze des Kabels und eine den Mantelabschnitt umgreifende Durchgangsbohrung aufweist. Das Kontaktteil verschließt eine Öffnung an dem Grund der Nut und kontaktiert die Litze elektrisch leitend.

Der elektrisch leitende Kontakt der Litze zu der Leiterfläche wird durch das Kontaktteil gebildet, das an oder in dem elektrisch isolierenden Korpus aufgenommen ist. Das Korpus ist als flächiger, 3-dimensionaler Körper leicht handhabbar, innerhalb dessen im Bereich der Aufnahme die Litze sowie der an die Litze angrenzende Mantelendabschnitt des endseitig abgemantelten Kabels aufgenommen ist. Die zu einer Seite hin offene Nut für die Litze des Kabels ermöglicht eine leichte Kontrolle der Litze sowie eine einfache Zuführbarkeit von Lot; weiter ist eine schnelle Wärmezufuhr bzw. Wärmeabfuhr für das Erwärmen bzw. Erkalten des Lots möglich. Die Ausbildung der den Mantelabschnitt des Kabels umgreifenden Durchgangsbohrung ermöglicht eine einfache Zuführung sowie Ausrichtung und Halterung der Litze in Bezug auf die Nut und das Kontaktteil. Die Nut weist eine Öffnung an dem Grund der Nut auf, die durch das Kontaktteil verschlossen ist, so dass das Kontaktteil die Litze spätestens dann kontaktiert und elektrisch leitend verbindet, wenn das Lot in der Nut erstarrt ist und das Lot durch das Kontaktteil in der Nut gehalten wird.

Das erfindungsgemäße Löthilfsteil ermöglicht die Ausbildung eines Verbundes aus einem Kabel mit mindestens einer Litze und einem Löthilfsteil, wobei insbesondere vorgesehen sein kann, dass zwei oder mehr Kabel mit mindestens jeweils einer Litze an einem einzigen Löthilfsteil befestigt sind. Dabei lassen sich zwei oder mehrere Kabel in einem einzigen Prozessschritt relativ zu einander ausgerichtet in einem einzigen Prozessschritt genau positionieren. Der Verbund kann durch eine dauerhafte Befestigung der mindestens einen Litze an dem Kontaktteil des Löthilfsteils gebildet sein, indem beispielsweise die Litze durch die Lötung mit dem Kontaktteil fest verbunden ist; dieser feste Verbund kann als Zwischenprodukt vorrätig gehalten werden und bei Bedarf für die Positionierung der Litze auf der Leiterfläche herangezogen werden. Alternativ oder ergänzend hierzu kann der Verbund durch eine schwache, ggf. lösbare Befestigung der Litze an dem Löthilfsteil ausgebildet sein, wenn beispielsweise der Mantel des Kabels in der den Mantel aufnehmenden Durchgangsbohrung der Aufnahme klemmend, also unter leichter Verformung des elastischen Materials des Kabelmantels, gehalten wird; eine solche klemmende Aufnahme wird insbesondere dann erzielt, wenn für das Löthilfsteil vorgesehen ist, dass die Durchgangsbohrung einen von einer Einführöffnung her abnehmenden Durchmesser aufweist. Die Durchgangsbohrung ist insbesondere sich zu der Nut hin verjüngend, insbesondere abschnittsweise konisch verjüngend, ausgebildet.

Das Löthilfsteil ermöglicht weiter die Durchführung eines Verfahrens zum Befestigen der Litze eines Kabels an einer Leiterfläche, wobei in einem ersten Verfahrensschritt der oben beschriebene Verbund aus der mindestens einen Litze des mindestens einen Kabels hergestellt wird, und in einem zweiten Verfahrensschritt das mindestens eine Kontaktteil des Löthilfsteils an der Leiterfläche befestigt wird, wobei die Befestigung des Löthilfsteils an der Leiterfläche beispielsweise durch eine Lötverbindung oder aber durch eine Klebeverbindung unter Verwendung eines elektrisch leitenden Klebers ausgebildet sein kann.

Vorzugsweise ist für das Löthilfsteil vorgesehen, dass die Aufnahme im Wesentlichen parallel zu der Kontaktfläche des Kontaktteils angeordnet ist.

Vorzugsweise ist für das Löthilfsteil vorgesehen, dass die Nut als zu einer von der Kontaktfläche fort weisend offenen Längsnut ausgebildet ist, so dass sichergestellt ist, dass das geschmolzene Lot in der offenen Längsnut nicht auf die Leiterfläche gelangen kann und innerhalb der Nut gehalten ist.

In einer bevorzugten Ausgestaltung ist vorgesehen, dass die Durchgangsbohrung in dem Korpus des Löthilfsteils einen von einer Einführöffnung her abnehmenden Durchmesser aufweist. Ist insbesondere vorgesehen, dass der Durchmesser der Durchgangsbohrung mit zunehmenden Abstand von der Einführöffnung mindestens abschnittsweise linear abnimmt, ist die Durchgangsbohrung mindestens abschnittsweise konisch zulaufend ausgebildet. Dabei wird eine klemmende Aufnahme des Mantels des Kabels im Bereich der Durchgangsbohrung ermöglicht, also eine Vorfixierung des Kabels und damit der Litze des Kabels in Bezug auf die Nut des Korpus des Löthilfsteils.

Vorzugsweise ist weiter vorgesehen, dass die Durchgangsbohrung eine Stufe aufweist. Im Bereich der Stufe reduziert sich der Durchmesser der Durchgangsbohrung sprunghaft, so dass die bei dem Abmanteln des Kabels entstehende Mantelkante eine Anlagefläche aufweist, die gegen die Stufe anliegt. Bei dem Einführen des abgemantelten Kabelendes wird ein sensorisch leicht erfassbarer Anschlag ausgebildet, der eine korrekte Positionierung des Kabelendes in der Aufnahme ermöglicht. Ein derartiger automatisch erfassbarer Anschlag kommt einer automatisierten Bestückung des Löthilfsteils mit den abgemantelten Kabelenden entgegen.

Vorzugsweise ist vorgesehen, dass die Öffnung an dem Grund der Nut als Längsschlitz ausgebildet ist. Aufgrund der Erstreckung des Längsschlitzes wird eine vergrößerte Kontaktfläche des Lotes zu dem Abschnitt des Kontaktteils, das den Längsschlitz abdeckt, erzielt, so dass auch bei einer unvollständigen Benetzung der Litze mit dem geschmolzenen und erstarrten Lot eine zuverlässige elektrische Kontaktierung mit der Kontaktfläche des Kontaktteils erzielt werden kann.

Vorzugsweise ist vorgesehen, dass das Kontaktteil als profilierter Blechzuschnitt ausgebildet ist, insbesondere ist vorzugsweise vorgesehen, dass das Kontaktteil ein im Wesentlichen U-förmiges Profil aufweist. Dabei bedeckt ein erster Flächenabschnitt einer Seitenfläche des U, beispielsweise an einem der Schenkel des U, den Grund der Nut und einer zweiter Flächenabschnitt der Seitenfläche des U, beispielsweise an dem anderen Schenkel des U, ist als Kontaktierung der Leiterfläche ausgebildet. Alternativ zu der Ausbildung des Kontaktteils als im Wesentlichen U-förmiges Profilteil ist vorgesehen, dass das Kontaktteil als flacher Metallzuschnitt ausgebildet ist. Der flache Metallzuschnitt deckt mit einem ersten Flächenabschnitt auf einer Seitenfläche den Grund der Nut ab und kontaktiert mit einem zweiten Flächenabschnitt auf der anderen Seitenfläche die Leiterfläche. Die Ausbildung des Kontaktteils als flacher Metallzuschnitt bietet den Vorteil, das Löthilfsteil insbesondere flachbauend auszugestalten, so dass das Löthilfsteil nur eine geringe Erstreckung in einer Richtung senkrecht zu einer Bodenfläche des Korpus aufweist.

Unabhängig von der konkreten Ausgestaltung des Kontaktteils ist vorzugsweise vorgesehen, dass das Kontaktteil Rasthaken aufweist, und dass das Kontaktteil mittels der Rasthaken in dem Korpus festgelegt ist.

Vorzugsweise ist vorgesehen, dass das Korpus eine Auflagefläche aufweist, und dass die Kontaktfläche des Kontaktteils im Wesentlichen bündig mit der Auflagefläche des Korpus ausgebildet ist.

Vorzugsweise ist weiter vorgesehen, dass das Korpus im Bereich der Durchgangsbohrung einer erste Höhe H und im Bereich der Nut eine zweite Höhe h aufweist, und dass die erste Höhe H größer als die zweite Höhe h ist.

In einer vorteilhaften Ausgestaltung ist weiter vorgesehen, dass das Korpus einstückig, insbesondere als Spritzgussteil, ausgebildet ist.

Weiter ist vorzugsweise vorgesehen, dass das Korpus aus einem Kunststoff, insbesondere aus einem glasfaser-verstärkten Polyphthalamid, ausgebildet ist.

Für das Löthilfsteil ist weiter vorzugsweise vorgesehen, dass das Korpus eine Positionierungshilfe aufweist, die über die Kontaktfläche vorsteht. Die Positionierungshilfe kann beispielsweise mindestens einen, bevorzugt zwei oder mehr sich verjüngende Zapfen umfassen, die in Positionieraufnahmen im Bereich der Platine nahe der Leiterfläche eingreifen und eine Positionierung des Löthilfsteils, insbesondere des Kontaktteils, in Bezug auf die Leiterfläche auf der Platine vereinfachen, indem der mindestens eine Zapfen in die Positionieraufnahmen eingreift. Die sich verjüngenden Zapfen können einen runden oder elliptischen Querschnitt aufweisen und somit zylindrisch bzw. sich konisch verjüngend ausgebildet sein. Alternativ hierzu können die Zapfen auch einen rechteckigen, insbesondere quadratischen, allgemeiner einen polygonalen Querschnitt aufweisen und insbesondere sich zu einem Ende hin verjüngend ausgebildet sein. Insbesondere ist an dem Korpus eine Positionierungshilfe vorgesehen, die mindestens zwei voneinander beabstandete Zapfen umfasst, wobei die mindestens zwei Zapfen Teil einer Vierpunktauflage sind. In einer speziellen Ausgestaltung des Löthilfsteils bilden zwei voneinander beabstandete Zapfen der Positionierungshilfe zusammen mit zwei voneinander und von den Zapfen beabstandeten Auflageflächenabschnitten insgesamt eine Vierpunktauflage aus.

Weitere Vorteile und Merkmale der Erfindung ergeben sich aus den abhängigen Ansprüchen sowie aus der Beschreibung eines bevorzugten Ausführungsbeispiels.

Die Erfindung wird im Folgenden unter Bezugnahme auf die anliegende(n) Zeichnung(en) näher beschrieben und erläutert.
- Fig. 1: zeigt eine perspektivische Explosionsdarstellung eines Ausführungsbeispiels eines erfindungsgemäßen Verbunds aus vier Kabeln mit jeweils einer Litze und einem erfindungsgemäßen Ausführungsbeispiel eines Löthilfsteils,
- Fig. 2: zeigt eine Draufsicht auf den Verbund sowie das Löthilfsteils nach einer beispielhaften Durchführung des erfindungsgemäßen Verfahrens,
- Fig. 3: zeigt eine perspektivische Ansicht des Löthilfsteils aus Fig. 1 und Fig. 2,
- Fig. 4: zeigt eine Schnittansicht des Löthilfsteils auf Fig. 1 bis Fig. 3, und
- Fig. 5: zeigt eine Schnittansicht entlang der Schnittlinie C - C aus Fig. 2.

Fig. 1 zeigt eine Baugruppe, umfassend einen Verbund aus mindestens einem, nämlich vier, Kabeln, von denen jedes genau eine Litze aufweist. Dabei ist nur eines der vier Kabel mit dem Bezugszeichen ,2` ausgewiesen und die Litze des Kabels mit 2 mit dem Bezugszeichen '3'. Der Verbund 1 umfasst weiter ein Löthilfsteil 4, das ein Korpus 5 umfasst. Das Löthilfsteil 4 umfasst in dem dargestellten Ausführungsbeispiel weiter vier Kontaktteile, deren jedes einer bestimmten Litze eines der vier Kabel zugeordnet ist, wobei nur eines der Kontaktteile mit dem Bezugszeichen ,6` ausgewiesen ist. Jedes der gleichartig ausgebildeten Kontaktteile weist eine Kontaktfläche auf, wobei nur die Kontaktfläche des Kontaktteils 6 mit dem Bezugszeichen ,9' ausgewiesen ist. Der Verbund 1 umfasst weiter eine Leiterfläche 7, die als Platine bzw. als printed circuit board (PCB) ausgebildet ist, wobei auf der Leiterfläche 7 vier Kontaktierungsflächen, sog. Lötpads, ausgebildet sind, und wobei nur einer der vier Kontaktierungsflächen mit dem Bezugszeichen ,8` ausgewiesen ist.

Ein Verfahren zur Befestigung des Kabels 3 an Leiterfläche 7 sieht vor, dass in einem vorbereitenden Verfahrensschritt das mindestens eine Kontaktteil 6 in dem Korpus 5 befestigt wird, so dass das Löthilfsteil 4 ausgebildet wird. Nach diesem vorbereitenden Verfahrensschritt wird in einem ersten Verfahrensschritt der Verbund 10 aus dem mindestens einem Kabel 2 mit der jeweils mindestens einer Litze 3 und dem Löthilfsteil 4 hergestellt wird. Die Litze 3 wird hierzu an dem Löthilfsteil 4 mindestens vorläufig fixiert, so dass der Verbund 10 aus der Litze und dem Löthilfsteil 4 insgesamt automatisiert handhabbar ist. In dem dargestellten Ausführungsbeispiel werden sämtliche Litzen jedes der Kabel in dem gemeinsamen Löthilfsteil 4 fixiert, und zwar in einem definierten Abstand, der durch den Abstand der Kontaktierungsflächen 8 auf der Leiterfläche 7 vorgegeben ist. Der Verbund 10 aus den mindestens zwei, insbesondere vier Litzen der vier Kabel wird in einem zweiten Verfahrensschritt an der Leiterfläche 7 befestigt, indem die jeweilige Kontaktfläche 9 des jeweiligen Kontaktteils 6 an der zugeordneten Kontaktierungsfläche 8 befestigt wird. Der zweite Verfahrensschritt des Befestigens des Kontaktteils 6 des Löthilfsteils 4 an der Leiterfläche 7 wird dann beispielsweise ist einem Reflow-Lötverfahrensschritt so durchgeführt, dass jede der der Kontaktflächen 9 an der zugeordneten Kontaktierungsfläche 8 durch den abschließenden Reflow-Lötverfahrensschritt befestigt wird.

Die Litze 3 des jeweiligen Kabels 2 weist insbesondere einen nur geringen Querschnitt von als ca. 0,14 mm² oder weniger auf und ist zur Signalübertragung auf die Platine eines Steuerungsgerätes vorgesehen.

Fig. 2 zeigt eine Draufsicht auf die fertig hergestellte Baugruppe 1, umfassend den Verbund 10 aus dem Löthilfsteil 4 und den Litzen 3 der Kabel 2. Spätestens in der dargestellten Anordnung wird die jeweilige Litze 3 an dem Löthilfsteil 4 endgültig befestigt, indem durch eine Lötung die Litze 3 mit dem Löthilfsteil 4 nach dem Erstarren den zugeführten erschmolzenen und verflüssigten Lots mechanisch fest und elektrisch leitend verbunden ist.

Fig. 5 zeigt einen Längsschnitt durch die Baugruppe 1, insbesondere den Verbund 10 sowie die Leiterfläche 7.

Das Löthilfsteil 4 ist für die mechanisch sowie elektrisch leitende Verbindung der Litze 3 des Kabels 2 mit der Kontaktierungsfläche 8 der Leiterfläche 7 ausgebildet.

Das Löthilfsteil 4 umfasst das Korpus 5 aus einem elektrisch isolierenden Material und ist insbesondere aus einem Kunststoff, nämlich aus einem glasfaser-verstärkten Polyphthalamid, ausgebildet. Das Korpus 5 ist einstückig, nämlich als Spritzgußteil, ausgebildet. Insbesondere ist das Korpus 5 als dreidimensionales, flaches und gestuftes Kunststoff-Formteil ausgebildet und wird als solches bereitgestellt.

Das Löthilfsteil 4 umfasst weiter das Kontaktteil 6 aus einem elektrisch leitenden Material, wobei das Kontaktteil 6 getrennt von dem Korpus 5 gefertigt und bereitgestellt ist, aber in dem Korpus 5 angeordnet und an dem Korpus 5 unverlierbar befestigt ist.

Das Korpus 5 des Löthilfsteils ist in Fig. 3 in einer perspektivischen Ansicht sowie in Fig. 4 in einer Längsschnitt-Ansicht dargestellt.

In dem Korpus 5 ist eine Aufnahme 11 ausgebildet, die zwei zueinander fluchtend ausgebildete, ineinander übergehende Teilbereiche aufweist.

Der erste Teilbereich ist als ein zu einer Seite hin offenen Nut 12 ausgebildet. Die Nut 12 ist zur Aufnahme der freigelegten Litze 3 des Kabels 2 ausgebildet, insbesondere entspricht die Erstreckung der Nut 12 in Längsrichtung im Wesentlichen der Länge, auf der das Kabel 2 zum Freilegen der Litze 3 abgemantelt wurde. Die Nut 12 wird seitlich von Seitenflächen 13 und endseitig von einer Endfläche 14 begrenzt. Die Nut 12 ist zu einer Seite hin offen ausgebildet, in der Darstellung von Fig. 3 und Fig. 4 nach oben, von der Kontaktierungsfläche 8 fort weisend, hin. Zu der anderen Seite hin, in der Darstellung von Fig. 3 und Fig. 4 nach unten, also zu der Kontaktierungsfläche 8 hin, ist die Nut 12 durch einen Grund 15 nur unvollständig abgeschlossen, wobei zwischen dem Grund 15 der Nut 12 und der Endfläche 14 der Nut 12 eine Öffnung, also ein Spalt, verbleibt. Die Öffnung an dem Grund 15 der Nut 12 ist als Längsschlitz ausgebildet, der sich quer zu der Richtung der Längserstreckung der Nut 12 erstreckt. Die Öffnung ist so bemessen, dass durch das Einfügen des Kontaktteils 6 der Längsschlitz verschlossen wird, so dass Lot, das verflüssigt in der Nut 12 aufgenommen wird, aufgrund der Schließung der Öffnung durch das Einführen des Kontaktteils 6 nicht unmittelbar zu der Kontaktierungsfläche 8 der Leiterfläche 7 gelangt.

Die Erstreckung der Nut 12 beträgt das mehr als ca. 2,5-fache des Durchmessers der Litze 3.

Die Aufnahme 11 weist als zweiten Teilbereich eine den Mantelabschnitt des endseitig abgemantelten Kabels 3 umgreifende Durchgangsbohrung 17 auf, die insbesondere in Fig. 4 erkennbar ist. Die Durchgangsbohrung 17 weist einen von einer Einführöffnung 18 her abnehmenden Durchmesser auf.

In einem ersten Teilabschnitt 17a, der unmittelbar an die Einführöffnung 18 angrenzt, nimmt ein Durchmesser der Durchgangsbohrung 17 mit zunehmenden Abstand von der Einführöffnung 18 entlang der Längserstreckung der Durchgangsbohrung 17 im Wesentlichen linear ab, so dass die Durchgangsbohrung 17 im Bereich des ersten Teilabschnitts konisch zulaufend ausgebildet ist.

In einem zweiten Teilabschnitt 17b weist die Durchgangsbohrung 17 einen im Wesentlichen konstanten Durchmesser auf, der so bemessen ist, dass der Durchmesser des zweiten Teilabschnitts 17b etwas geringer ist als der Durchmesser des Mantels des Kabels 2, so dass im Bereich des zweiten Teilabschnitts 17b der Endabschnitt des Mantels des Kabels 2 unter einer leichten Verformung elastisch eingespannt klemmend gehalten ist. Durch die klemmende Aufnahme des Endabschnitts des Mantels des Kabels 2 eine leichte Fixierung erhält, so dass das Kabel 2 in dem Korpus 5 des Löthilfsteils 4 mindestens so weit fixiert ist, dass das Kabel 2 zusammen mit dem Löthilfsteil 4 gehandhabt werden kann.

In einem dritten Teilabschnitt 17c weist die Durchgangsbohrung 17 einen gegenüber dem zweiten Teilabschnitt 17b reduzierten Durchmesser auf, wobei der Übergang der Durchmesser unstetig erfolgt, so dass die Durchgangsbohrung 17 eine Stufe 19 aufweist. An der Stufe 19 liegt, wie Fig. 5 zeigt, die bei dem endseitigen Abmanteln des Kabels 2 entstehende Mantelkante an, so dass bei dem Einführen des abgemantelten Kabelendes ein sensorisch erfassbarer Anschlag vorliegt und die automatisierte Einführbewegung unterbrochen werden kann.

Der Durchmesser des dritten Teilabschnitts 17c der Durchgangsbohrung ist geringer als der Durchmesser des Mantels des Kabels 2, aber größer als der Durchmesser der Litze 3 des Kabels 2, so dass die Litze 3 in dem dritten Teilabschnitt 17c mit leichtem Spiel aufgenommen ist.

Bei dem Einführen des abgemantelten Endabschnitts des Kabels 2 wird die freigelegte Litze 3 im Bereich des konisch zulaufenden ersten Teilabschnitts 17a der Durchgangsbohrung 17 zentriert aufgenommen; im Bereich des zweiten Teilabschnitts 17b wird der an die Mantelkante angrenzende Endabschnitt des Mantels des Kabels 2 klemmend gehalten, wobei bei dem Übergang des zweiten Teilabschnitts 17b zu dem dritten Teilabschnitt 17c die Mantelkante an der Stufe 19 zur Anlage kommt. Insbesondere ist die Längserstreckung der Nut 12 sowie der Durchgangsbohrung 17 so bemessen und aufeinander abgestimmt, dass in dieser Einführposition die Litze 3 vollständig in der Nut 12 aufgenommen ist und einen Spalt zu der Endfläche 14 der Nut 12 einhält.

In einer Abwandlung des vorbeschriebenen Ausführungsbeispiels kann hinsichtlich der Auslegung der Durchgangsbohrung 17 vorgesehen sein, dass der konisch sich verjüngende erste Teilabschnitt unmittelbar an den dritten Teilabschnitt mit verminderten Durchmesser übergeht, so dass die Stufe 19 unmittelbar zwischen dem ersten und dem dritten Teilabschnitt ausgebildet ist.

Hinsichtlich des Begriffs ,Durchgangsbohrung` wird bemerkt, dass nicht zwingend eine material-abtragende Herstellung der Bohrung gemeint sein muss; der Begriff 'Durchgangsbohrung` bezeichnet allgemein eine Materialaussparung mit einer zu der Einführöffnung 18 zusätzlichen Ausgangsöffnung 20; eine solche Durchgangsbohrung kann in einem Spritzgießverfahren durch geeignete Platzhalter ausgebildet sein.

Bei dem vorstehend beschriebenen Ausführungsbeispiel geht die Durchgangsbohrung 17 im Bereich der Ausgangsöffnung 20 unmittelbar an die in Einführrichtung angrenzende Nut 12 über.

Das Korpus 5 des Löthilfsteils 4 umfasst weiter zwei Anformungen 22a, 22b, die unmittelbar an einer jeden der beiden kurzen Seitenflächen 23a, 23b ausgebildet sind (Fig. 2). Die beiden Anformungen 22a, 22b sind, wie Fig. 3 zeigt, jeweils zylindrisch ausgebildet und stehen über eine im Wesentlichen ebene Bodenfläche 21 des Korpus 5 um jeweils den gleichen Betrag vor (Fig. 4), so dass zwei flache Auflageflächen gebildet werden, von denen ein in Fig. 4 mit dem Bezugszeichen 24 ausgewiesen ist. Mit der jeweiligen Auflagefläche 24 liegt das Korpus 5 auf der Oberfläche der Leiterfläche 7 auf.

Das Korpus 5 umfasst weiter eine Positionierungshilfe 25, die zwei Zapfen 26 umfasst, die mittels eines Auslegers 27 von der jeweiligen Seitenfläche 23a, 23b vorstehen und von der Ebene der Bodenfläche 21 um einen Betrag fort erstrecken, dass in der montierten Stellung des Korpus 5 (Fig. 5) jeder der Zapfen 26 in eine zugeordnete Positionieraufnahme 27 in der Leiterfläche 7 eingreift und die Leiterfläche 7 durchdringt (Fig. 1 und Fig. 5). Die beiden Zapfen 26 sowie die beiden Auflageflächen 24 an den beiden Seitenflächen 23a, 23b des Korpus 5 bilden insgesamt eine Vierpunktauflage auf, die bei der Montage des Korpus 5 an der Leiterfläche 7 eine lagerichtige Ausrichtung und Fixierung ermöglicht.

Fig. 4 zeigt weiter, dass das Korpus 5 im Bereich der Durchgangsbohrung 17 eine erste Höhe H und im Bereich der Nut 12 eine zweite Höhe h aufweist, wobei die erste Höhe H größer als die zweite Höhe h ist. Die Höhen H, h beziehen sich dabei auf die Ebene der flachen Bodenfläche 21 des Korpus 5. Das Korpus 5 lässt sich insbesondere in einem Spritzgussverfahren durch Wahl geeigneter Platzhalter als einstückiges Teil ausbilden, insbesondere erfordert in diesem Fall die Ausbildung der zu einer Seite hin offenen Nut 12 keinen nachträglichen Materialabtrag.

In dem dargestellten Ausführungsbeispiel weist das jeweilige Kontaktteil 6 ein U-förmigen Profil auf (Fig. 1, Fig. 5), dabei wird in einer montierten Stellung des Kontaktteil 6 der Grund 15 der Nut 12 zwischen die Schenkel des U aufgenommen. Das Kontaktteil 6 verschließt die Öffnung in dem Grund 15 der Nut 12. Die Kontaktfläche 9 des Kontaktelements 6 wird durch einen Abschnitt der Außenseite des ersten Schenkels des Kontaktelements 6 gebildet; weiter wird der Grund 15 der Nut durch einen Abschnitt der Außenseite des zweiten Schenkels des Kontaktelements 6 überdeckt, so dass die Litze 3 in der Nut 12 in Kontakt mit dem Kontaktelement 6 gelangt und das Kontaktteil 6 eine elektrisch leitende Verbindung zwischen der Litze 3 und der Kontaktierungsfläche 8 ausbildet.

Abweichend von dem dargestellten Ausführungsbeispiel, bei dem das Kontaktelement 6 ein in einer Seitenansicht im Wesentlichen U-förmiges Profil aufweist, kann in einer Abwandlung des Ausführungsbeispiels das Kontaktelement ein im Seitenansicht im Wesentlichen Z-förmiges Profil aufweisen.

Das Kontaktteil 6 ist als profilierter Blechzuschnitt ausgebildet, der, als flacher Metallzuschnitt mit passender Umrisskontur bereitgestellt, in die Profilkontur gebogen wird. Die Umrisskontur des Metallzuschnitts ist so ausgebildet, dass das Kontaktteil 6 Rasthaken aufweist, und dass das Kontaktteil 6 mittels der Rasthaken in dem Korpus 5 festgelegt ist. Die Rasthaken sind bei dem in Fig. 1 dargestellten Kontaktteil aus gegenüberliegende Zähne an der Außenkante des ersten Schenkels ausgebildet, wobei die Zähne in der montierten Stellung des Kontaktteils in Aufnahmen an der Übergangskante der Seitenwand 13 der Nut 12 zu dem Grund 15 der Nut 12 eingreifen, insbesondere können die als Zähne ausgebildeten Rasthaken in das Material des Korpus 5 einschneiden und sich in dem Material verkrallen.

In einer Abwandlung des dargestellten Ausführungsbeispiels ist vorgesehen, dass das Kontaktteil als flacher Metallzuschnitt ausgebildet ist, wobei der flache Metallzuschnitt eine Öffnung in dem Grund der Nut verschließt. Die auf die Nut zu weisende Fläche des Metallzuschnitts bildet die Kontaktierung zu der Litze aus und die gegenüberliegende, von der Nut fort weisende Fläche des Metallzuschnitts bildet die Kontaktierung zu der Kontaktierungsfläche der Leiterfläche aus. Die Ausbildung des Kontaktteils als flacher Metallzuschnitt ermöglicht insbesondere eine flachbauende Ausgestaltung des Korpus.

Fig. 5 lässt weiter erkennen, dass die Aufnahme 11 im Wesentlichen parallel zu der Kontaktfläche 9 des Kontaktteils 6 angeordnet ist, so dass das Kabel 2 im Wesentlichen in gestreckter, zu der Oberfläche der Leiterfläche 7 parallel ausgerichtet Stellung verlötet werden kann.

Fig. 5 zeigt weiter für das dargestellte Ausführungsbeispiel, dass der Überstand der jeweiligen Auflagefläche 24 des Korpus 5 über die Bodenfläche 21 so bemessen ist, dass die Kontaktfläche 9 des Kontaktteils 6 im Wesentlichen bündig mit der ggf. gedachten Verlängerung der Ebene der Auflagefläche 24 des Korpus 5 ausgebildet ist.

Ausgehend von der in Fig. 2 bzw. in Fig. 5 dargestellten Stellung, bei der die Litze 3 in der Nut 12 aufgenommen ist, wird ein geschmolzenes Lot in die Nut 12 eingebracht. Das erstarrte Lot stellt eine leitende Verbindung zu dem Kontaktteil 6 her und legt die Litze 3 in der Nut 12 an dem Korpus 5 des Löthilfsteils 4 unverlierbar fest.

Die zu einer Seite hin offene Ausbildung der Nut 12 ermöglicht eine leichte Zugänglichkeit der Litze 3 für das Lot, gleichzeitig ist das Kabel 2 in der Durchgangsbohrung 17 sicher fixiert gehalten. Die zu einer Seite hin offene Ausbildung der Nut 12 ermöglicht weiter eine Kontrolle der Bedeckung der Litze 3 mit dem Lot und erleichtert eine Abfuhr der Wärme bei dem Erkalten des Lots. Weiter ist eine sehr zielgenaue Wärmezufuhr für das Verflüssigen des Lots in der Nut 12 möglich, so dass der Lötprozess mit nur geringer thermischer Belastung durchgeführt werden kann.

Ergänzend zu dem vorstehend beschriebenen Ausführungsbeispiel kann noch vorgesehen sein, dass das Löthilfsteil 4 ein Lotdepot umfasst, wobei das Lotdepot insbesondere im Bereich der Nut 12 vorgesehen ist. Für die Befestigung der Litze 3 an dem Kontaktteil 6 ist in diesem Fall nicht mehr erforderlich, dass das Lot von außen zugeführt werden muss. Das Lotdepot kann beispielsweise durch einen Wärmestift, der an die zu einer Seite hin offene Nut 12 herangeführt wird, aufgeschmolzen werden.

Bei dem vorstehend beschriebenen Ausführungsbeispiel war vorgesehen, dass die von dem Kontaktteil 6 an dem Grund 15 der Nut 12 verschlossene Öffnung als Längsschlitz ausgebildet war, der sich quer zu der Richtung der Längserstreckung der Nut 12 erstreckte. In einer Abwandlung des Ausführungsbeispiels kann vorgesehen sein, dass die Öffnung als Längsschlitz ausgebildet ist, der sich mindestens abschnittsweise entlang oder parallel zu der Richtung der Längserstreckung der Nut 12 erstreckt. In einer weiteren Abwandlung des vorstehend beschriebenen Ausführungsbeispiels kann vorgesehen sein, dass die Öffnung an dem Grund der Nut als einfache Durchbrechung ausgebildet ist, und dass das Kontaktteil die Form eines zylindrischen oder konischen Zapfenteils aufweist, das die Durchbrechung verschließt, wobei die Endflächen des Zapfenteils die elektrische Kontaktierung der Litze in der Nut bzw. die Kontaktierung zu der Leiterfläche herstellen.

Bei dem vorstehend beschriebenen Ausführungsbeispiel war vorgesehen, dass die den Mantelabschnitt des endseitig abgemantelten Kabels 3 umgreifende Durchgangsbohrung 17 entlang des gesamten kreisförmigen Querschnitts durchgehend ausgebildet war, also der Mantelabschnitt in einer vollständig, um 360° umlaufenden Querschnittskontur der Durchgangsbohrung 17, aufgenommen ist. In einer Abwandlung des oben beschriebenen Ausführungsbeispiels kann vorgesehen sein, dass der Mantelabschnitt in der Durchgangsbohrung 17 zwar sicher gehalten aufgenommen ist, aber die Querschnittskontur der Durchgangsbohrung 17 nur einen Winkel von ca. 300° oder mehr aufweist. Eine derartige Abwandlung ist insbesondere sehr flachbauend.

Bei dem vorstehend beschriebenen Ausführungsbeispiel war die Positionierungshilfe 25, insbesonderen die beiden Zapfen 26, mit dem übrigen Korpus 5 einstückig ausgebildet, nämlich als Anformungen des Korpus 5, wobei die Zapfen 26 sowie die Ausleger 27 als weitere Anformungen bei dem Spritzgießen des Korpus 5 hergestellt worden waren. In einer Abwandlung des dargestellten Ausführungsbeispiels ist vorgesehen, dass die Positionierungshilfe 25, insbesondere die über die Bodenfläche 21 vorstehenden Zapfen 26, getrennt von dem Korpus hergestellt sind und nicht zwingend aus dem Material des Korpus bestehen müssen. In dem abgewandelten Ausführungsbeispiel ist vorgesehen, dass die Positionierungshilfe 26, insbesondere die Zapfen 26, nachträglich beispielsweise in Bohrungen in dem Korpus befestigt sind oder mittels Klammern oder Haken oder ähnliche, eine mechanische Spannung ausnutzende Befestigungsmittel an dem Korpus befestigt werden können. In dem abgewandelten Ausführungsbeispiel kann weiter vorgesehen sein, dass die Positionierungshilfe 25 aus einem von dem Material des Korpus abweichenden Material ausgebildet ist, beispielsweise kann vorgesehen sein, dass die Positionierungshilfe 25 aus einem Metall besteht und das Korpus aus einem Kunststoff oder einer spritzgießbaren Keramik. Sofern die Positionierungshilfe 25 Zapfen 26 umfasst, können diese Zapfen aus einem Metall ausgebildet sein; dieses Metall kann insbesondere ein als Lot verwendbares Metall sein für den Fall, dass das Löthilfsteil an der Leiterfläche mittels einer zusätzlichen Lötverbindung festgelegt werden muss.

Die mit Bezug auf die Figuren gemachten Erläuterungen sind rein beispielhaft und nicht beschränkend zu verstehen.

### BEZUGSZEICHENLISTE

- 1: Baugruppe
- 2: Kabel
- 3: Litze
- 4: Löthilfsteil
- 5: Korpus des Löthilfsteils 4
- 6: Kontaktteil
- 7: Leiterfläche
- 8: Kontaktierungsfläche (Lötpad) der Leiterfläche 7
- 9: Kontaktfläche des Kontaktteils 6
- 10: Verbund
- 11: Aufnahme
- 12: Nut
- 13: Seitenfläche der Nut 12
- 14: Endfläche der Nut 12
- 15: Grund der Nut 12

- 17: Durchgangsbohrung
- 17a: erster Teilabschnitt der Durchgangsbohrung
- 17b: zweiter Teilabschnitt der Durchgangsbohrung
- 17c: dritter Teilabschnitt der Durchgangsbohrung
- 18: Einführöffnung der Durchgangsbohrung 17
- 19: Stufe
- 20: Ausgangsöffnung
- 21: Bodenfläche
- 22a: erste Anformung
- 22b: zweite Anformung
- 23a: erste Seitenfläche
- 23b: zweiten Seitenfläche
- 24: Auflagefläche
- 25: Positionierungshilfe
- 26: Zapfen
- 27: Positionieraufnahme

## Patentansprüche

1. Löthilfsteil (4) für die elektrisch leitende Lotverbindung einer Litze (3) eines Kabels (2) mit einer Leiterfläche (7), die als elektrisch leitende Kontaktierungsfläche (8) auf einer Platine ausgebildet ist, umfassend
ein Korpus (5) aus einem elektrisch isolierenden Material und ein in dem Korpus (5) aufgenommenes elektrisch leitendes Kontaktteil (6),
wobei das Kontaktteil (6) eine Kontaktfläche (9) zur elektrisch leitenden Kontaktierung der Leiterfläche (7) aufweist,
wobei in dem Korpus (5) eine Aufnahme (11) ausgebildet ist, die eine zu einer Seite hin offenen Nut (12) und eine den Mantelabschnitt umgreifende Durchgangsbohrung (17) aufweist,
**dadurch gekennzeichnet,**
**dass** die Nut (12) zur Aufnahme der freigelegten Litze (3) ausgebildet ist, und
**dass** das Kontaktteil (6) eine Öffnung an dem Grund (15) der Nut (12) verschließt und die Litze (3) leitend kontaktiert.

2. Löthilfsteil (4) nach Anspruch 1, **dadurch gekennzeichnet, dass** die Aufnahme (11) im Wesentlichen parallel zu der Kontaktfläche (9) des Kontaktteils (6) angeordnet ist.

3. Löthilfsteil (4) nach Anspruch 1 oder 2, **dadurch gekennzeichnet, dass** die Nut (12) als zu einer von der Kontaktfläche (9) fort weisend offenen Längsnut ausgebildet ist, wobei die Nut (12) seitlich von Seitenflächen (13) und endseitig von einer Endfläche (14) begrenzt wird.

4. Löthilfsteil (4) nach einem der Ansprüche 1 bis 3, **dadurch gekennzeichnet, dass** die Durchgangsbohrung (17) einen von einer Einführöffnung (18) her abnehmenden Durchmesser aufweist.

5. Löthilfsteil (4) nach einem der Ansprüche 1 bis 4, **dadurch gekennzeichnet, dass** die Durchgangsbohrung (17) eine Stufe (19) aufweist.

6. Löthilfsteil (4) nach einem der Ansprüche 1 bis 5, **dadurch gekennzeichnet, dass** die Öffnung an dem Grund (15) der Nut (12) als Längsschlitz ausgebildet ist.

7. Löthilfsteil (4) nach einem der Ansprüche 1 bis 6, **dadurch gekennzeichnet, dass** das Kontaktteil (6) als profilierter Blechzuschnitt ausgebildet ist.

8. Löthilfsteil (4) nach einem der Ansprüche 1 bis 7, **dadurch gekennzeichnet, dass** das Kontaktteil (6) ein im Wesentlichen U-förmiges Profil aufweist.

9. Lötfhilfsteil (4) nach einem der Ansprüche 1 bis 7, **dadurch gekennzeichnet, dass** das Kontaktteil (6) als flacher Metallzuschnitt ausgebildet ist.

10. Löthilfsteil (4) nach einem der Ansprüche 1 bis 9, **dadurch gekennzeichnet, dass** das Kontaktteil (6) Rasthaken aufweist, und dass das Kontaktteil (6) mittels der Rasthaken in dem Korpus (5) festgelegt ist.

11. Löthilfsteil (4) nach einem der Ansprüche 1 bis 10, **dadurch gekennzeichnet, dass** das Korpus (5) eine Auflagefläche (24) aufweist, und dass die Kontaktfläche (9) des Kontaktteils (6) im Wesentlichen bündig mit der Auflagefläche des Korpus (5) ausgebildet ist.

12. Löthilfsteil (4) nach einem der Ansprüche 1 bis 11, **dadurch gekennzeichnet, dass** das Korpus (5) im Bereich der Durchgangsbohrung (17) eine erste Höhe H und im Bereich der Nut (12) eine zweite Höhe h aufweist, und dass die erste Höhe H größer als die zweite Höhe h ist.

13. Löthilfsteil (4) nach einem der Ansprüche 1 bis 12, durch gekennzeichnet, dass das Korpus (5) einstückig, insbesondere als Spritzgußteil, ausgebildet ist.

14. Löthilfsteil (4) nach einem der Ansprüche 1 bis 13, **dadurch gekennzeichnet, dass** das Korpus (5) aus einem Kunststoff, insbesondere aus einem glasfaser-verstärkten Polyphthalamid, ausgebildet ist.

15. Löthilfsteil (4) nach einem der Ansprüche 1 bis 14, **dadurch gekennzeichnet, dass** das Korpus (5) eine Positionierungshilfe (25) aufweist, die über die Kontaktfläche (9) vorsteht.

16. Löthilfsteil (4) nach einem der Ansprüche 1 bis 15, weiter umfassend ein Lotdepot, insbesondere im Bereich der Nut (12).

17. Verbund (10) aus mindestens einem Kabel (2) mit jeweils mindestens einer Litze (3) und einem Löthilfsteil (4) nach einem der Ansprüche 1 bis 16.

18. Verbund nach Anspruch 17, wobei in dem Löthilfsteil (4) mindestens zwei Litzen aufgenommen sind.

19. Verfahren zum Befestigen der Litze (3) eines Kabels (2) an einer Leiterfläche (7), umfassend die Schritte:
Herstellen eines Verbundes (10) zwischen der Litze (3) des Kabels (2) und einem Löthilfsteil (4) nach einem der Ansprüche 1 bis 16, und
Befestigen des Kontaktteils (6) des Löthilfsteils (4) an der Leiterfläche (7).

## Claims

1. Soldering aid (4) for electrically conductive solder connection of a litz wire (3) of a cable (2) to a conductor surface (7), which is in the form of an electrically conductive contact-making surface (8) on a printed circuit board, comprising
a body (5) made of an electrically insulating material and an electrically conductive contact part (6) received in the body (5),
wherein the contact part (6) has a contact surface (9) for making electrically conductive contact with the conductor surface (7),
wherein a receptacle (11), which has a groove (12) open to one side and a through-bore (17) encompassing the lateral portion, is formed in the body (5),
**characterized**
**in that** the groove (12) is designed to receive the exposed litz wire (3), and
**in that** the contact part (6) closes an opening on the bottom (15) of the groove (12) and conductively contacts the litz wire (3).

2. Soldering aid (4) according to Claim 1, **characterized in that** the receptacle (11) is substantially parallel to the contact surface (9) of the contact part (6).

3. Soldering aid (4) according to Claim 1 or 2, **characterized in that** the groove (12) is in the form of a longitudinal groove open on a facing away from the contact surface (9), wherein the groove (12) is delimited laterally by side faces (13) and at the end by an end face (14).

4. Soldering aid (4) according to one of Claims 1 to 3, **characterized in that** the through-bore (17) has a diameter which decreases from an insertion opening (18).

5. Soldering aid (4) according to one of Claims 1 to 4, **characterized in that** the through-bore (17) has a step (19) .

6. Soldering aid (4) according to one of Claims 1 to 5, **characterized in that** the opening on the bottom (15) of the groove (12) is in the form of a longitudinal slot.

7. Soldering aid (4) according to one of Claims 1 to 6, **characterized in that** the contact part (6) is in the form of a profiled sheet-metal blank.

8. Soldering aid (4) according to one of Claims 1 to 7, **characterized in that** the contact part (6) has a substantially U-shaped profile.

9. Soldering aid (4) according to one of Claims 1 to 7, **characterized in that** the contact part (6) is in the form of a flat metal blank.

10. Soldering aid (4) according to one of Claims 1 to 9, **characterized in that** the contact part (6) has latching hooks, and **in that** the contact part (6) is fixed in the body (5) by means of the latching hooks.

11. Soldering aid (4) according to one of Claims 1 to 10, **characterized in that** the body (5) has a support surface (24), and **in that** the contact surface (9) of the contact part (6) is substantially flush with the support surface of the body (5).

12. Soldering aid (4) according to one of Claims 1 to 11, **characterized in that** the body (5) has a first height H in the region of the through-bore (17) and a second height h in the region of the groove (12), and **in that** the first height H is greater than the second height h.

13. Soldering aid (4) according to one of Claims 1 to 12, **characterized in that** the body (5) is formed in one piece, in particular in the form of an injection moulded part.

14. Soldering aid (4) according to one of Claims 1 to 13, **characterized in that** the body (5) is made from a plastic, in particular a glass-fibre-reinforced polyphthalamide.

15. Soldering aid (4) according to one of Claims 1 to 14, **characterized in that** the body (5) has a positioning aid (25) which protrudes beyond the contact surface (9).

16. Soldering aid (4) according to one of Claims 1 to 15, further comprising a solder deposit, in particular in the region of the groove (12).

17. Bonded arrangement (10) consisting of at least one cable (2) having at least one respective litz wire (3), and a soldering aid (4) according to one of Claims 1 to 16.

18. Bonded arrangement according to Claim 17, wherein at least two litz wires are received in the soldering aid (4) .

19. Method for attaching the litz wire (3) of a cable (2) to a conductor surface (7), comprising the following steps:
producing a bonded arrangement (10) between the litz wire (3) of the cable (2) and a soldering aid (4) according to one of Claims 1 to 16, and
attaching the contact part (6) of the soldering aid (4) to the conductor surface (7).

## Revendications

1. Pièce d'aide au brasage (4) pour la jonction par brasage électriquement conductrice d'un toron (3) d'un câble (2) à une surface conductrice (7) qui est réalisée comme une surface de mise en contact électriquement conductrice (8) sur une platine, comprenant
un corps (5) d'un matériau électriquement isolant, et une pièce de contact (6) électriquement conductrice reçue dans le corps (5),
dans laquelle la pièce de contact (6) présente une surface de contact (9) pour la mise en contact électriquement conductrice de la surface conductrice (7), dans laquelle un logement (11) est réalisé dans le corps (5) et présente une rainure (12) ouverte d'un côté et un trou traversant (17) entourant la section de gaine,
**caractérisée**
**en ce que** la rainure (12) est réalisée pour recevoir le toron dénudé (3), et
**en ce que** la pièce de contact (6) ferme une ouverture au fond (15) de la rainure (12), met le toron (3) en contact de manière électriquement conductrice.

2. Pièce d'aide au brasage (4) selon la revendication 1, **caractérisée en ce que** le logement (11) est disposé de manière substantiellement parallèle à la surface de contact (9) de la pièce de contact (6).

3. Pièce d'aide au brasage (4) selon la revendication 1 ou 2, **caractérisée en ce que** la rainure (12) est réalisée sous la forme d'une rainure longitudinale ouverte d'un détourné de la surface de contact (9), dans laquelle la rainure (12) est délimitée latéralement par des surfaces latérales (13) et côté extrémité par une surface d'extrémité (14).

4. Pièce d'aide au brasage (4) selon l'une quelconque des revendications 1 à 3, **caractérisée en ce que** le trou traversant (17) présente un diamètre diminuant à partir d'une ouverture d'introduction (18).

5. Pièce d'aide au brasage (4) selon l'une quelconque des revendications 1 à 4, **caractérisée en ce que** le trou traversant (17) présente un gradin (19).

6. Pièce d'aide au brasage (4) selon l'une quelconque des revendications 1 à 5, **caractérisée en ce que** l'ouverture sur le fond (15) de la rainure (12) est réalisée sous forme de fente longitudinale.

7. Pièce d'aide au brasage (4) selon l'une quelconque des revendications 1 à 6, **caractérisée en ce que** la pièce de contact (6) est réalisée sous forme de flan de tôle profilé.

8. Pièce d'aide au brasage (4) selon l'une quelconque des revendications 1 à 7, **caractérisée en ce que** la pièce de contact (6) présente un profil substantiellement en forme de U.

9. Pièce d'aide au brasage (4) selon l'une quelconque des revendications 1 à 7, **caractérisée en ce que** la pièce de contact (6) est réalisée sous forme de flan de métal plat.

10. Pièce d'aide au brasage (4) selon l'une quelconque des revendications 1 à 9, **caractérisée en ce que** la pièce de contact (6) présente des crochets d'arrêt, et **en ce que** la pièce de contact (6) est immobilisée dans le corps (5) au moyen des crochets d'arrêt.

11. Pièce d'aide au brasage (4) selon l'une quelconque des revendications 1 à 10, **caractérisée en ce que** le corps (5) présente une surface d'appui (24), et **en ce que** la surface de contact (9) de la pièce de contact (6) est réalisée de manière substantiellement en affleurement avec la surface d'appui du corps (5).

12. Pièce d'aide au brasage (4) selon l'une quelconque des revendications 1 à 11, **caractérisée en ce que** le corps (5) présente au niveau du trou traversant (17) une première hauteur H et au niveau de la rainure (12) une deuxième hauteur h, et **en ce que** la première hauteur H est supérieure à la deuxième hauteur h.

13. Pièce d'aide au brasage (4) selon l'une quelconque des revendications 1 à 12, **caractérisée en ce que** le corps (5) est réalisé d'un seul tenant, en particulier sous forme de pièce moulée par injection.

14. Pièce d'aide au brasage (4) selon l'une quelconque des revendications 1 à 13, **caractérisée en ce que** le corps (5) est réalisé dans une matière plastique, en particulier un polyphtalamide renforcé fibres de verre.

15. Pièce d'aide au brasage (4) selon l'une quelconque des revendications 1 à 14, **caractérisée en ce que** le corps (5) présente une pièce d'aide au positionnement (25) qui dépasse de la surface de contact (9).

16. Pièce d'aide au brasage (4) selon l'une quelconque des revendications 1 à 15, comprenant en outre un dépôt de brasure, en particulier au niveau de la rainure (12).

17. Ensemble composite (10) d'au moins un câble (2) comprenant respectivement au moins un toron (3) et une pièce d'aide au brasage (4) selon l'une quelconque des revendications 1 à 16.

18. Ensemble composite selon la revendication 17, dans lequel au moins deux torons sont reçus dans la pièce d'aide au brasage (4).

19. Procédé permettant de fixer le toron (3) d'un câble (2) à une surface conductrice (7), comprenant les étapes consistant à :
fabriquer un ensemble composite (10) entre le toron (3) du câble (2) et une pièce d'aide au brasage (4) selon l'une quelconque des revendications 1 à 16, et
fixer la pièce de contact (6) de la pièce d'aide au brasage (4) à la surface conductrice (7).
